# EUROPÄISCHE PATENTSCHRIFT

(11) **EP 1 631 399 B1**
(45) Veröffentlichungstag und Bekanntmachung des Hinweises auf die Patenterteilung: **07.11.2007**
(21) Anmeldenummer: 04731617.9
(22) Anmeldetag: 07.05.2004
(51) Int. Cl.: B21D 7/08

(54) **VERFAHREN ZUM BIEGEN EINES BAHNFÖRMIGEN STEHFALZPROFILBLECHES UND EINRICHTUNG ZUR DURCHFÜHRUNG DIESES VERFAHRENS**
METHOD FOR BENDING WEBLIKE SHEET METAL PROFILES HAVING TWO OPPOSITE FLANGES AND A DEVICE FOR CARRYING OUT SAID METHOD
METHODE POUR LE CINTRAGE DE PROFILES EN BANDE COMPORTANT DEUX REBORDS OPPOSES, ET DISPOSITIF POUR METTRE EN OEUVRE LEDIT PROCEDE

(30) Priorität: 14.05.2003 EP 03010800
(43) Veröffentlichungstag der Anmeldung: 08.03.2006
(73) Patentinhaber: Corus Bausysteme GmbH, 56070 Koblenz (DE)
(72) Erfinder: DÖHREN, Hans-Jürgen, 55452 Guldental (DE); METZDORFF, Bernhard, 56130 Bad Ems (DE); KAHLERT, Wilfried, 56566 Neuwied (DE)
(74) Vertreter: Bodin, Andre
(86) Internationale Anmeldenummer: PCT/EP2004/004992
(87) Internationale Veröffentlichungsnummer: WO 2004/101190

(56) Entgegenhaltungen:
- WO-A-01/74508

## Beschreibung

Die vorliegende Erfindung betrifft ein Verfahren zum Biegen eines bahnförmigen Stehfalzprofilbleches mit einem im wesentlichen flächigen Steg, der sich in seiner Längsrichtung konisch verjüngt, und zwei daran unter Bildung eines U-förmigen Profils seitlich vorgesehen Flanschen in einer senkrecht zu der Ebene des Stegs verlaufenden Ebene, bei dem die zu bearbeitende Blechbahn zwischen mehreren hintereinander angeordneten Paaren von Rollen durchgeführt wird, die an beidseitig des Bahntransportweges angeordneten Ständern gehalten sind, wobei zunächst die Flansche des zu bearbeitenden Stehfalzprofilblechs mit Druck beanschlagt werden, indem der Flansch auf der einen Seite der Blechbahn zwischen Druckrollen, die an dem Ständer auf der ensprechenden Seite der Rollformeinrichtung gehalten sind, und der zweite Flansch zwischen Druckrollen, die an dem verfahrbaren Ständer auf der gegenüberliegenden Seite angeordnet sind, hindurchgeführt wird, und das Stehfalzprofilblech anschließend durch Biegemittel gebogen wird.

Die vorliegende Erfindung betrifft ebenfalls eine Einrichtung zum Biegen eines bahnförmigen Stehfalzprofilbleches. Ein solches Verfahren Sowie eine solche Einrichtung sind der WO-01/74508-A1 zu entnehmen.

Bei modernen Gebäuden werden häufig Dachkonstruktionen und Wandverkleidungen verwendet, bei denen die Außenhaut durch sogenannte Stehfalzprofilbleche gebildet wird (siehe beispielsweise EP-0685612-A1). Für die Herstellung solcher Stehfalzprofile werden in der Regel Rollfomieinrichtungen eingesetzt, um im Durchlaufverfahren Blechbänder oder Blechbahnen mit dem gewünschten Profil zu versehen und an den Randbereichen der Blechbänder unter Bildung eines im wesentlichen U-förmigen Querschnitts aufrecht abragende Flansche herzustellen (siehe US-Patent 4,811,587). Dazu werden die Blechbänder in der Rollformeinrichtung zwischen Rollenpaaren hindurchgeführt, die an ihrem Außenumfang zueinander korrespondierende Rollprofile aufweisen und das Blechband, wenn es zwischen den Rollen durchläuft, unter Druck verformen.

Aus der WO-01/74508-A1 ist ferner eine Rollformeinrichtung bekannt, die es erlaubt, Stehfalzprofilbleche konkav oder konvex in einer zu der Ebene der Blechbahn senkrechten Ebene zu biegen.

Die Herstellung von Stehfalzprofilblechen bzw. das Biegen von Stehfalzprofilblechen mit Rollformeinrichtungen, wie sie aus dem US-Patent 4,811,587 und der WO-01/74508-A1 bekannt sind, setzt voraus, daß die zu bearbeitenden Blechbahnen eine gerade, rechteckige Form besitzen. Allerdings weisen moderne Gebäude häufig komplexere Formen wie beispielsweise konische Formen auf. Bei derartigen Formen können keine geraden Bleche verwendet werden. Vielmehr ist es erforderlich, Blechbahnen herzustellen, die sich in ihrer Längsrichtung verjüngen. Für die Herstellung bzw. Bearbeitung solcher sich in ihrer Längsrichtung verjüngenden Blechbahnen sind die bekannten Rollformeinrichtungen nicht geeignet.

Vor diesem Hintergrund besteht die Aufgabe der vorliegenden Erfindung darin, ein Verfahren und eine Vorrichtung der eingangs genannten Art anzugeben, die es ermöglichen, Blechbahnen, welche sich in ihrer Längsrichtung konisch verjüngen, im Rollfonnverfahren zu bearbeiten.

Diese Aufgabe ist erfindungsgemäß durch ein Verfahren gemäß Anspruch 1 und eine Einrichtung gemäß Anspruch 4 gelöst.

Der Erfindung liegt damit die Überlegung zugrunde, die Ständer zueinander entsprechend der Form der sich konusförmig verjüngenden Blechbahn auszurichten, indem der verfahrbare Ständer verschwenkt wird. Durch anschließendes Verfahren des Ständers quer zur Bahntransportrichtung können dann die daran gehaltenen Rollen oberhalb der schräg laufenden Kante der Blechbahn positioniert werden. Im Betrieb braucht dann nur noch dem Umstand Rechnung getragen zu werden, daß sich die Bahnbreite während des Durchlaufs der Blechbahn kontinuierlich ändert, indem der verfahrbare Ständer in Anpassung an die sich verändernde Bahnbreite quer zur Bahntransportrichtung gesteuert verfahren wird.

Es hat sich gezeigt, daß mit dem erfindungsgemäßen Verfahren sowie der erfindungsgemäß ausgestalteten Einrichtung Stehfalzprofilbleche, die sich in ihrer Längsrichtung konisch verjüngen, auf einfache Weise und präzise in einer senkrecht zu der Ebene des Stegs verlaufenden Ebene gebogen werden können, so daß das Stehfalzprofilblech eine konvexe oder konkave Form erhält. Hierzu werden in an sich bekannter Weise (WO-01/74508-A1) die Flansche des zu bearbeitenden Stehfalzprofilbleches auf den beiden Seiten der Blechbahn gleichzeitig zwischen korrespondierenden Druckrollenpaaren, die an den beiden einander gegenüberliegenden und zueinander entsprechend des Konizitätswinkels ausgerichteten Ständern angeordnet sind, mit Druck beaufschlagt, und wird das Stehfalzprofil anschließend durch entsprechende Biegemittel gebogen. Der Biegevorgang kann dabei in ebenfalls bekannter Weise dadurch erfolgen, daß das Stehfalzprofilblech zwischen Biegerollen hindurchgeführt wird, welche quer zu der Stegebene verstellbar sind, um das Maß der Biegung einzustellen.

Beim Betrieb der erfindungsgemäßen Rollformeinrichtung kommt es wesentlich darauf an, daß der verfahrbare Ständer in Anpassung an die sich verändernde Bahnbreite exakt verfahren wird, so daß die an dem verfahrbaren Ständer gehaltenen Rollen immer korrekt gegenüber der zu bearbeitenden Blechbahn positioniert sind. Nach der anfänglichen Positionierung ist es beispielsweise möglich, den Ständer in Abhängigkeit von der Transportgeschwindigkeit der Blechbahn quer zur Bahntransportrichtung zu verfahren. Selbstverständlich ist es auch möglich, Sensoren einzusetzen, welche die aktuelle Bahnbreite ermitteln. Da entsprechende Steuerungs- oder auch Regelkreise einem Fachmann durchaus bekannt sind, soll auf sie im Rahmen dieser Anmeldung nicht eingegangen werden.

Hinsichtlich weiterer vorteilhafter Ausgestaltungen der Erfindung wird auf die Unteransprüche sowie die nachfolgende Beschreibung von Ausführungsbeispielen unter Bezugnahme auf die beiliegende Zeichnung verwiesen. In der Zeichnung zeigt:
- Figur 1: eine Rollformeinrichtung zum Biegen von bahnförmigen Stehfalzprofilblechen gemäß der vorliegenden Erfindung in Vorderansicht mit parallel zueinander ausgerichteten Ständern,
- Figur 2: die Rollformeinrichtung aus Figur 1 im Vertikalschnitt entlang der Linie II-II,
- Figur 3: die Vorrichtung aus Figur 1 im Horizontalschnitt entlang der Linie III-III, und
- Figur 4: eine der Figur 1 entsprechende Ansicht der Rollformeinrichtung, bei welcher der obere Ständer gegenüber dem unteren Ständer verschwenkt ist.

In den Figuren 1 bis 4 ist eine erste Ausführungsform einer erfindungsgemäßen Rollformeinrichtung 1 zum Rollformen von Blechbahnen dargestellt, deren Grundaufbau und Funktionsweise bereits grundsätzlich bekannt sind (WO-01/74508-A1). Konkret dient die Rollformeinrichtung 1 dazu, bahnförmige Stehfalzprofilbleche 2 zu biegen,' welche, wie insbesondere die Figur 2 gut erkennen läßt, jeweils einen im wesentlichen flachen Steg 3 aufweisen, von dessen beiden Längsrändern Flansche 4, 5 unter Bildung eines U-förmigen Querschnitts aufrecht abragen, die an ihren freien Enden mit Bördeln 6, 7 versehen sind. Die Rollformeinrichtung 1 besitzt einen unteren Ständer 8 und einen oberen Ständer 9, welcher, wie in der Figur 1 durch einen Doppelpfeil A angedeutet ist, quer zur Bahntransportrichtung X in vertikaler Richtung verfahren werden kann. An dem unteren Ständer 8 sind in der Bahntransportrichtung X hintereinanderliegend zwei Paare von vorderen und hinteren Transportrollen 10a, 10b, 11a, 11b angeordnet, die um vertikale Achsen rotierend antreibbar sind und zwischen sich einen Preßspalt bilden, um die untere Hälfte der Blechbahn 2 zwischen sich festzuklemmen und zu transportieren. An dem oberen Ständer 9 sind in symmetrischer Anordnung zu den unteren Transportrollen 10a, 10b, 11a, 11b zwei Paare von oberen Transportrollen rotierend antreibbar gehalten, wobei in der Figur 1 von den beiden Paaren jeweils nur eine vordere und eine hintere Transportrolle 12a, 13a gezeigt ist.

Zwischen den Paaren von vorderen Transportrollen 10a, 10b, 12a und hinteren Transportrollen 11a, 11b, 13a sind an dem unteren Ständer 8 und dem oberen Ständer 9 jeweils ein Satz von Druckrollen 14, 15, 16 angeordnet, um die beiden Flansche 4, 5 der Blechbahn 2 und deren Bördelkanten 6, 7 mit Druck zu beaufschlagen. Wie insbesondere die Figur 2 gut erkennen läßt, wird die Blechbahn 2 durch äußere Druckrollen 16 sowohl im Bereich des Stegs 3 als auch außenseitig im Bereich der Flansche 4, 5 abgestützt, wobei die Bördelkanten 6, 7 um einen Stirnbereich der Druckrollen 16 gelegt sind. Die Druckrollen 14 sind an den Innenseiten der Flansche 4, 5 positioniert und an den oberen und unteren Ständern 8, 9 in einer solchen Weise gelagert, daß es möglich ist, sie gegen die Flanschinnenseiten zu drücken, wie dies in der Figur 2 durch die vertikalen Pfeile P angedeutet ist. In gleicher Weise sind die verbleibenden Druckrollen 15 an den Ständern 8, 9 rotierend antreibbar so angebracht, daß sie von außen gegen die Bördel 6, 7 gedrückt werden können, wie dies in der Figur 2 durch die horizontalen Pfeile P angedeutet ist. Im übrigen ist es möglich, die Paare von hinteren Transportrollen 11a, 11b, 13a quer zur Bahntransportrichtung zu verstellen, wie dies in Figur 3 durch den Doppelpfeil F angedeutet ist. Auf diese Weise können die Transportrollen 11a, 11b, 13a gegenüber den vorderen Transportrollen 10a, 10b, 12a und den Druckrollen 14, 15, 16 verstellt werden mit der Folge, daß eine durchlaufende Blechbahn 2, nachdem ihre Flansche 4, 5 und Bördel 6, 7 durch die Druckrollen 14, 15, 16 mit einem Druck beaufschlagt wurden, in einer zur Ebene des Stegs 3 der Blechbahn 2 senkrechten Ebene gebogen wird. Dabei kann das Maß der Biegung, d.h. der Krümmungsradius, durch Verstellung der hinteren Transportrollen 11a, 11b, 13a verändert werden (siehe WO-01/74508-A1).

Gemäß der vorliegenden Erfindung kann der obere Ständer 9 gegenüber dem unteren Ständer 8 nicht nur in vertikaler Richtung (Doppelpfeil A) verstellt werden, sondern ist auch um eine horizontale Achse verschwenkbar, wie dies in der Figur 4 durch den Doppelpfeil S angedeutet ist. Hierdurch wird es möglich, auch Stehfalzprofilbahnen 2 zu biegen, deren Steg 3 sich in der Bahnlängsrichtung konisch verjüngt. Konkret wird hierzu die sich konisch verjüngende Blechbahn 2 in der Rollfomeinrichtung 1 in herkömmlicher Weise so positioniert, daß der untere Blechbahnrand zu den unteren Rollen ausgerichtet ist. Anschließend wird der obere Ständer 9 um den Konizitätswinkel der Blechbahn 2 gegenüber dem unteren Ständer 8 aus der in Figur 1 gezeigten Lage verschwenkt, so daß die oberen Rollen durch zusätzliches Verfahren des oberen Ständers 9 quer zur Bahntransportrichtung 8 (Doppelpfeil A) in der in Figur 4 gezeigten Weise gegenüber dem oberen Bereich der Blechbahn 2 positioniert werden können. Das Biegen der Blechbahn 2 erfolgt dann in bereits bekannter Weise, wobei der obere Ständer 9 während des Durchlaufens der Blechbahn 2 in Anpassung an die geringer werdende Breite der sich verjüngenden Blechbahn 2 in Richtung des unteren Ständers 8 verfahren wird. Hierzu ist der Antrieb des Ständers A mit einem entsprechenden Steuer- bzw. Regelkreis versehen.

In der zuvor beschriebenen Ausführungsform sind die Ständer übereinander liegend angeordnet und wird die Blechbahn 2 in vertikaler Ausrichtung durch die Rollformeinrichtung 1 transportiert. Alternativ ist es möglich, die Blechbahn 2 horizontal zu transportieren und die Ständer seitlich vorzusehen.

## Patentansprüche

1. Verfahren zum Biegen eines bahnförmigen Stehfalzprofilbleches (2) mit einem im wesentlichen flächigen Steg (3), der sich in seiner Längsrichtung konisch verjüngt, und zwei daran unter Bildung eines U-förmigen Profils seitlich vorgesehen Flanschen (4, 5) in einer senkrecht zu der Ebene des Stegs (3) verlaufenden Ebene, bei dem die zu bearbeitende Blechbahn (2) zwischen mehreren hintereinander angeordneten Paaren von Rollen (10a, 10b, 11a, 11b, 12a, 13a, 14, 15, 16, 17, 18) durchgeführt wird, die an beidseitig des Bahntransportweges angeordneten Ständern (8, 9) gehalten sind, wobei zunächst die Flansche (4, 5) des zu bearbeitenden Stehfalzprofilblechs (2) mit Druck beanschlagt werden, indem der Flansch (4) auf der einen Seite der Blechbahn (2) zwischen Druckrollen (14, 15, 16), die an dem Ständer (8) auf der ensprechenden Seite der Rollformeinrichtung gehalten sind, und der zweite Flansch (5) zwischen Druckrollen (14, 15, 16), die an dem verfahrbaren Ständer (9) auf der gegenüberliegenden Seite angeordnet sind, hindurchgeführt wird, und das Stehfalzprofilblech (2) anschließend durch Biegemittel gebogen wird, **dadurch gekennzeichnet, daß** zum Biegen eines Stehfalzprofilblechs (2), dessen Steg (3) sich in seiner Längsrichtung konisch verjüngt, der verfahrbare Ständer (9) mit den daran gehaltenen Rollen (12a, 13a, 14, 15, 16, 18) entsprechend des Konizitätswinkels der Blechbahn (2) gegenüber der Bahntransportrichtung (X) und den Rollen (10a, 10b, 11a, 11b, 14, 15, 16, 17) auf der anderen Seite des Bahntransportweges verschwenkt wird, und daß während des Durchlaufs der Blechbahn (2) der verfahrbare Ständer (9) in Anpassung an die sich verändernde Bahnbreite der Blechbahn (9) quer zur Bahntransportrichtung (X) gesteuert verfahren wird.

2. Verfahren nach Anspruch 1, **dadurch gekennzeichnet, daß** das Stehfalzprofilblech (3) in dem Biegeabschnitt zwischen Biegerollen durchgeführt wird, wobei das Maß der Biegung eingestellt wird, indem die Biegerollen quer zur Stegebene verstellt werden.

3. Verfahren nach Anspruch 1 oder Anspruch 2, **dadurch gekennzeichnet, daß** der verfahrbare Ständer (9) in Abhängigkeit von der Transportgeschwindigkeit der Blechbahn (2) gesteuert verfahren wird.

4. Einrichtung zum Biegen eines bahnförmigen Stehfalzprofilbleches (2) mit einem im wesentlichen flächigen Steg (3) und zwei daran unter Bildung eines U-förmigen Profils seitlich vorgesehen Flanschen (4, 5) in einer senkrecht zu der Ebene des Stegs (3) verlaufenden Ebene, mit mehreren, in einer Bahntransportrichtung hintereinander angeordneten Paaren von Rollen (10a, 10b, 11a, 11b, 12a, 13a, 14, 15, 16, 17, 18), die einander gegenüberliegend unter Bildung eines dazwischen liegenden profilierten Spalts für die Durchführung der zu bearbeitenden Blechbahn (2) rotierend angeordnet sind, wobei die Rollen (10a, 10b, 11a, 11b, 12a, 13a, 14, 15, 16, 17, 18) an Ständern (8, 9) gehalten sind, die auf beiden Seiten des Bahntransportweges angeordnet sind, und einer der Ständer quer zur Bahntransportrichtung (X) verfahrbar ist, **dadurch gekennzeichnet, daß** der verfahrbare Ständer (9) in einer Ebene, welche parallel zu der von der Blechbahn (2) aufgespannten Ebene verläuft, schwenkbar ist, um den Ständer (9) gegenüber der Bahntransportrichtung (X) und dem auf der anderen Seite des Bahntransportweges vorgesehenen Ständer (8) entsprechend des Konizitätswinkels der zu bearbeitenden Blechbahn (2) anzustellen, und daß eine Steuerungsvorrichtung vorgesehen ist, welche mit dem verfahrbaren Ständer (9) verbunden ist, um diesen in Anpassung an die sich im Betrieb verändernde Breite der durchlaufenden Blechbahn (2) automatisch zu verfahren.

## Claims

1. Method of bending a strip-like standing-seam profiled sheet (2) having an essentially planar web (3), tapering conically in its longitudinal direction, and two flanges (4, 5), provided laterally thereon while forming a U-shaped profile, in a plane running perpendicularly to the plane of the web (3), in which method the sheet metal strip (2) to be processed is passed through between a plurality of pairs of rolls (10a, 10b, 11a, 11b, 12a, 13a, 14, 15, 16, 17, 18) which are arranged one behind the other and are held on stands (8, 9) arranged on both sides of the strip transport path, wherein pressure is first of all applied to the flanges (4, 5) of the standing-seam profiled sheet (2) to be processed by the flange (4) on the one side of the sheet metal strip (2) being passed through between pressure rolls (14, 15, 16) which are held on the stand (8) on the corresponding side of the roll-forming device, and by the second flange (5) being passed through between pressure rolls (14, 15, 16) which are arranged on the movable stand (9) on the opposite side, and then the standing-seam profiled sheet (2) is bent by bending means, **characterized in that**, to bend a standing-seam profiled sheet (2) whose web (3) tapers conically in its longitudinal direction, the movable stand (9) together with the rolls (12a, 13a, 14, 15, 16, 18) held thereon is swivelled in accordance with the angle of taper of the sheet metal strip (2) relative to the strip transport direction (X) and the rolls (10a, 10b, 11a, 11b, 14, 15, 16, 17) on the other side of the strip transport path, and **in that**, while the sheet metal strip (2) passes through, the movable stand (9) is moved in a controlled manner transversely to the strip transport direction (X) in adaptation to the changing width of the sheet metal strip (9).

2. Method according to Claim 1, **characterized in that** the standing-seam profiled sheet (3) is passed through in the bending section between bending rolls, the degree of bending being set by the bending rolls being adjusted transversely to the web plane.

3. Method according to Claim 1 or Claim 2, **characterized in that** the movable stand (9) is moved in a controlled manner as a function of the transport speed of the sheet metal strip (2).

4. Device for bending a strip-like standing-seam profiled sheet (2) having an essentially planar web (3) and two flanges (4, 5), provided laterally thereon while forming a U-shaped profile, in a plane running perpendicularly to the plane of the web (3), comprising a plurality of pairs of rolls (10a, 10b, 11a, 11b, 12a, 13a, 14, 15, 16, 17, 18) which are arranged one behind the other in a strip transport direction and which are arranged opposite one another in a rotational manner while forming a profiled gap lying in between for passing through the sheet metal strip (2) to be processed, wherein the rolls (10a, 10b, 11a, 11b, 12a, 13a, 14, 15, 16, 17, 18) are held on stands (8, 9) which are arranged on both sides of the strip transport path, and one of the stands is movable transversely to the strip transport direction (X), **characterized in that** the movable stand (9) can be swivelled in a plane which runs parallel to the plane defined by the sheet metal strip (2) in order to set the stand (9) relative to the strip transport direction (X) and the stand (8) provided on the other side of the strip transport path in accordance with the angle of taper of the sheet metal strip (2) to be processed, and **in that** a control arrangement is provided which is connected to the movable stand (9) in order to move the latter automatically in adaptation to the width of the sheet metal strip (2) passing through, said width changing during operation.

## Revendications

1. Procédé de cintrage d'un profilé en bande à bords relevés (2), comportant une âme (3) sensiblement plane, qui se rétrécit sous une forme conique dans le sens de sa longueur, et deux ailes (4, 5) qui sont prévues sur les côtés de l'âme en formant un profil en U, dans un plan s'étendant perpendiculairement au plan de l'âme (3), selon lequel la bande de tôle (2) à façonner passe entre plusieurs paires de galets (10a, 10b, 11a, 11b, 12a, 13a, 14, 15, 16, 17, 18) disposées les unes derrière les autres et fixées sur des montants (8, 9) installés de part et d'autre du chemin de transport de la bande, les ailes (4, 5) du profilé à bords relevés (2) à façonner étant d'abord soumises à une pression par le fait que l'aile (4) située sur un côté de la bande de tôle (2) est guidée entre des galets presseurs (14, 15, 16), qui sont fixés au montant (8) situé sur le côté correspondant du dispositif de roulage, et la deuxième aile (5) est guidée entre des galets presseurs (14, 15, 16), qui sont fixés au montant (9) mobile situé sur le côté opposé, et le profilé à bords relevés (2) est ensuite cintré à l'aide de moyens de cintrage, **caractérisé par le fait que** pour effectuer le cintrage d'un profilé à bords relevés (2) dont l'âme (3) se rétrécit sous une forme conique dans le sens de sa longueur, le montant (9) mobile, avec les galets (12a, 13a, 14, 15, 16, 18) qu'il porte, est pivoté par rapport à la direction de transport (X) de la bande et par rapport aux galets (10a, 10b, 11a, 11b, 14, 15, 16, 17) situés sur l'autre côté du chemin de transport, en fonction de l'angle de conicité de la bande de tôle (2), et **par le fait que** pendant le passage de la bande de tôle (2), le montant (9) mobile est déplacé de manière commandée pour s'adapter à la largeur variable de la bande de tôle (9), transversalement à la direction de transport (X) de la bande.

2. Procédé selon la revendication 1, **caractérisé par le fait que** dans la zone de cintrage, le profilé à bords relevés (2) est guidé entre des galets de cintrage, le degré de cintrage étant réglé par déplacement des galets de cintrage, transversalement au plan de l'âme.

3. Procédé selon la revendication 1 ou 2, **caractérisé par le fait que** le montant (9) mobile est déplacé de manière commandée, en fonction de la vitesse de transport de la bande de tôle (2).

4. Dispositif de cintrage d'un profilé en bande à bords relevés (2), comportant une âme (3) sensiblement plane et deux ailes (4, 5) qui sont prévues sur les côtés de l'âme en formant un profil en U, dans un plan s'étendant perpendiculairement au plan de l'âme (3), le dispositif comprenant plusieurs paires de galets (10a, 10b, 11a, 11b, 12a, 13a, 14, 15, 16, 17, 18) qui sont disposées les unes derrière les autres dans une direction de transport de la bande, les galets étant installés avec possibilité de rotation les uns vis-à-vis des autres, en formant un interstice profilé entre eux, en vue du passage de la bande de tôle (2) à façonner, et les galets (10a, 10b, 11a, 11b, 12a, 13a, 14, 15, 16, 17, 18) étant fixés aux montants (8, 9) qui sont disposés de part et d'autre du chemin de transport de la bande, et l'un des montants pouvant être déplacé transversalement à la direction de transport (X) de la bande, **caractérisé par le fait que** le montant (9) mobile peut être pivoté dans un plan qui est parallèle au plan de la bande de tôle (2), afin d'être incliné par rapport à la direction de transport (X) de la bande et par rapport au montant (8) prévu de l'autre côté du chemin de transport de la bande, en fonction de l'angle de conicité de la bande de tôle (2) à façonner, et **par le fait qu'**il est prévu un dispositif de commande qui est lié au montant (9) mobile pour déplacer celui-ci de manière automatique et adapter sa position à la largeur de la bande (2) à façonner, qui varie pendant le fonctionnement.
